# EUROPÄISCHE PATENTSCHRIFT

(11) **EP 2 083 957 B1**
(45) Veröffentlichungstag und Bekanntmachung des Hinweises auf die Patenterteilung: **29.06.2011**
(21) Anmeldenummer: 07817718.5
(22) Anmeldetag: 18.10.2007
(51) Int. Cl.: B22D 11/055, B22D 11/059

(54) **STRANGGIESSKOKILLE**
EXTRUSION DIE
LINGOTIÈRE DE COULÉE CONTINUE

(30) Priorität: 26.10.2006 DE 102006051171
(43) Veröffentlichungstag der Anmeldung: 05.08.2009
(73) Patentinhaber: SMS Siemag AG, 40237 Düsseldorf (DE)
(72) Erfinder: REIFFERSCHEID, Markus, 41352 Korschenbroich (DE); GIRGENSOHN, Albrecht, 40597 Düsseldorf (DE)
(74) Vertreter: Klüppel, Walter
(86) Internationale Anmeldenummer: PCT/DE2007/001884
(87) Internationale Veröffentlichungsnummer: WO 2008/049398

(56) Entgegenhaltungen:
- EP-A- 0 987 073
- EP-A- 1 025 929
- EP-A- 1 555 073
- EP-A- 1 757 385
- WO-A-02/07915
- DE-A1- 19 826 522
- US-A- 5 207 266

## Beschreibung

Die Erfindung betrifft eine Stranggießkokille mit den Gießquerschnitt umschließenden Kokillenplatten, in denen Kühlkanäle verlaufen, wobei die Kokillenplatten mittels Schraubenelementen mit einem Wasserkasten verbunden sind und die Schraubenelemente aus Befestigungsbolzen mit einem Gewindeschaft bestehen, der in Befestigungsgewinde in der Kokillenplatte einschraubbar ist.

Mit Ausnahme von Rohrkokillen für Knüppelformate bestehen Kokillen für das Stranggießen von Stahl aus mehreren Kokillenplatten, die zusammengesetzt einen Hohlraum bilden. In diesen Hohlraum wird der flüssige Stahl eingefüllt, erstarrt teilweise und wird nach unten abgeführt. Je nach der Form dieses Hohlraums unterscheidet man zwischen Brammen-, Dünnbrammen-, Vorblock- oder Beam Blank-Formaten.

Während des Gießbetriebes wirken auf die Kokillenplatten, die fast ausnahmslos aus Kupferlegierungen gefertigt sind, sehr hohe thermische und mechanische Belastungen. Damit nun die Kokille trotz der wirkenden Kräfte während des Gießens ihre Form behält, werden die Kokillenplatten rückseitig an einem Wasserkasten befestigt. Insbesondere soll dadurch verhindert werden, dass im Kontaktbereich zwischen den einzelnen Kokillenplatten einer Kokille größere Spalte entstehen. Auch das Kühlwasser der Kokille darf nicht unkontrolliert austreten und mit dem flüssigen Stahl in Kontakt kommen.

Je nach Bauform und Abmaßen der Kokillen wird die Befestigung der Kokillenplatten auf den rückwärtigen Wasserkästen unterschiedlich realisiert.

Beispiele für die Ausbildung der Kokillenplatten sind in der EP 1 398 099 B1 und der WO 02/07915 offenbart.

Üblicherweise befinden sich auf der Rückseite der Kokillenplatten Bohrungen mit Gewinden, in die Bolzen oder Schrauben eingeschraubt werden.

Um eine ausreichende Festigkeit gegen das Ausreißen der Befestigungselemente aus dem Kupfer sicherstellen zu können, müssen die Befestigungsgewinde oder Gewindebohrungen ausreichend tief sein und einen genügend großen Durchmesser haben.

Abmessungen, Anzahl und Abstand der Gewindebohrungen hängen u. a. von der Festigkeit des Kokillenmaterials, den Abmessungen und Form der Kokillenplatte und den Belastungen während des Betriebs ab.

Neben der Befestigung wird die Rückseite der Kokillenplatten auch zur Abfuhr der extrem hohen Wärmemengen, die bei der Erstarrung und Abkühlung von Stahl freigesetzt werden, benötigt.

Dementsprechend befinden sich auf der Kokillenrückseite Kühlkanäle oder Kühlbohrungen, durch welche das Kühlwasser mit hohem Druck und großer Geschwindigkeit gepumpt wird.

Aus Gründen der Produktqualität und wegen der Lebensdauer der eingesetzten Kokillenplatten ist es notwendig, eine in der Fläche möglichst gleichmäßige Kühlung zu gewährleisten, damit nicht einzelne Bereiche der Kokillenvorderseite eine erheblich höhere Temperatur aufweisen als andere Bereiche direkt nebenan.

Wird das Kühlwasser in der Kokillenplatte durch Kühlbohrungen geleitet, können sich die Befestigungsgewinde hinter der Kühlebene befinden. Allerdings ist die Herstellung von gebohrten Kokillenplatten im Vergleich mit Kokillenplatten mit gefrästen Kühlkanälen relativ aufwendig. Außerdem kann die Tiefe von gefrästen Kühlkanälen und damit der Abstand zwischen den Kühlkanälen und der Kokillenvorderseite über die Länge und Breite der Kokillenplatte verändert und so den auftretenden thermischen Belastungen angepaßt werden.

Aus der oben genannten WO 02/07915 ist eine Kokillenanordnung bekannt, bei der in der Kupferplatte parallel untereinander Kühlmittelbohrungen vorgesehen sind.

Die Befestigungsbolzen sind mit ihren Mittellängsachsen jeweils mittig zwischen zwei benachbarten Kühlmittelbohrungen verlaufend angeordnet.

Bei dieser Ausbildung ist der Abstand der jeweils außen liegenden Wandungen der benachbarten Kühlmittelbohrungen voneinander größer als der Außendurchmesser der Befestigungsbolzen bzw. der Gewindebohrung, in die der Schaft des Befestigungsbolzens eingeschraubt ist.

Der tragende Gewindeabschnitt befindet sich bei dieser Anordnung in der Wandung zwischen den benachbarten Kühlmittelbohrungen.

Bei Kokillen mit gefrästen Kühlkanälen befinden sich im Stand der Technik Befestigungsbohrungen und Kühlkanäle nebeneinander.

Um dennoch eine möglichst gleichmäßige Kühlung der Kokillenplatte zu erreichen, gibt es verschiedene Möglichkeiten.

In Richtung des Wärmestroms vor den Gewindebohrungen können sich noch Kühlbohrungen befinden oder die Kühlkanäle verlaufen nicht senkrecht über die Höhe der Kokillenplatte, sondern zumindest die nächsten Kanäle neben den Reihen der Befestigungsbohrungen umfahren die Befestigungen mit einem möglichst geringen Abstand (Slalom Slot).

Aufgabe der Erfindung ist es, die Befestigungsbohrungen und die gefrästen Kühlkanäle auf den Rückseiten von Kokillenplatten so anzuordnen bzw. auszubilden, dass eine nahezu gleichmäßige Kühlung erreicht wird.

Gelöst wird diese Aufgabe erfindungsgemäß mit einer Stranggießkokille mit den Gießquerschnitt umschließenden Kokillenplatten, in denen Kühlkanäle verlaufen, wobei die Kokillenplatten mittels Schraubenelementen mit einem Wasserkasten verbunden sind und die Schraubenelemente aus Befestigungsbolzen mit einem Gewindeschaft bestehen, der in Befestigungsgewinde in der Kokillenplatte einschraubbar ist, wobei
die Befestigungsgewinde mit ihren Mittellängsachsen jeweils zwischen zwei benachbarten Kühlmittelkanälen verlaufend angeordnet sind, der Durchmesser jeder Gewindebohrung größer ist als der Abstand zwischen zwei nebeneinander liegenden Kühlkanälen (4) und die Bohrungen für die Befestigungsgewinde im Abstand von der Sohle der Kühlkanäle, die Einschraubtiefe der Befestigungsbolzen begrenzend, enden.

Somit befinden sich die Bohrungen für die Befestigungsgewinde nicht mehr separat neben den Kühlkanälen, sondern überlappen sich partiell mit den Kühlkanälen bzw. werden von diesen durchschnitten.

Die Befestigungsbolzen ragen, wenn sie in die Befestigungsgewinde eingeschraubt worden sind, ein Stück weit in die Kühlkanäle hinein. Im Bereich der Kühlkanäle stehen die Befestigungsbolzen allerdings nicht mit dem Befestigungsgewinde in Eingriff, weil dieses dort fehlt. Andererseits befindet sich das Befestigungsgewinde auch in den voneinander abgewandten Wandbereichen der benachbarten Kühlkanäle, so dass hierdurch die Ausreißfestigkeit im Vergleich zu den mittig angeordneten Befestigungsgewinden bei Kühlbohrungen größer ist.

Es wurden Versuche durchgeführt, die gezeigt haben, dass die Herstellung dieser Befestigungsgewinde problemlos möglich ist und sich nicht von der Herstellung von Befestigungsgewinden in Vollmaterial unterscheidet. Außerdem wurde untersucht, ob die Befestigungsgewinde eine ausreichende Ausreißfestigkeit besitzen. Die durchgeführten Versuche zeigen, dass die Kanalgewinde bei Belastung eine vergleichsbare Ausreißfestigkeit aufweisen wie Gewinde in Vollmaterial.

Allerdings muß ihr Durchmesser im Vergleich mit Vollgewinden etwas größer sein, damit sie die gleiche tragende Fläche besitzen. Als tragende Fläche wird der tragende Umfang x der Gewindetiefe definiert. Der tragende Umfang ist der Umfang des Gewindes abzüglich der Kreisbögen, die von den Kühlkanälen ausgeschnitten sind.

Wesentlich ist, dass die Kühlkanäle tiefer sind als die Bohrungen für die Befestigungsgewinde.

Damit wird erreicht, dass sich Kühlwasser unterhalb der Gewinde (zwischen Kokillenheißseite und dem Grund der Befestigungsgewinde) befindet und damit auch hier eine Kühlwirkung ergibt.

Zur Verqleichmäßigung der Strömung in den Kanälen bzw. zur Erzielung von höheren Strömungsgeschwindigkeiten kann der Kanalquerschnitt oberhalb / unterhalb und seitlich der Befestigungsgewinde durch Füllstücke reduziert werden. Im Bereich der Befestigungen bleiben dann Inseln zur Aufnahme der Gewindeeinsätze stehen.

Die Erfindung soll nachfolgend unter Bezug auf die Zeichnungen erläutert werden. Dabei zeigt:
- Fig. 1: schematisch die Anordung bzw. Ausbildung von Befestigungsgewinden in der Rückseite einer Kokillenplatte und
- Fig. 2: Schnitte A-A und B-B aus Figur 1.
In der Figur 1 ist die Kokillenplatte mit 1 bezeichnet.

Linksseitig ist eine bekannte Anordnung der Befestigungsgewinde dargestellt, wobei diese vorstehend mit dem Begriff "Slalom Slots" bereits erwähnt worden ist.

Hierbei sind die Befestigungsgewinde 2 von den Kühlkanälen 4 umfasst, also slalomartig umgeben.

Im Gegensatz dazu ist bei der mittleren Darstellung die Anordnung der Befestigungsgewinde 3 so, dass diese von den Kühlkanälen 4 geschnitten werden bzw. mit diesen teilweise überlappen.

In dem Bereich, wo die Kühlkanäle 4 die Bohrungen 3 schneiden, befindet sich natürlich kein Befestigungsgewinde, wie dies auch aus der Figur 2, Schnitt A-A ersichtlich ist.

Zum Vergleich sind in der Figur 1 ganz rechts noch Befestigungsgewinde 5 dargestellt, die sich außerhalb der Kühlkanäle und damit im Vollmaterial befinden. Zur Realisierung einer gleichen Ausreißfestigkeit bzw. gleicher tragender Flächen benötigen sie nur einen kleineren Durchmesser als die von den Kühlkanälen geschnittenen Befestigungsgewinde, weil bei letzteren im Bereich der Kühlkanäle tragendes Befestigungsgewinde fehlt.

Der Schnitt B-B in Fig. 2 zeigt einen Querschnitt durch das Vollmaterial der Kokille, wo die Bohrung 3 nicht von dem Kühlkanal 4 geschnitten wird. In dem Vollmaterial ist das dort verbliebende Befestigungsgewinde 2 zu erkennen.

Wie der Schnitt A-A in Fig. 2 zeigt, sind die Befestigungsgewinde 2 bzw. die Bohrungen für diese Gewinde von geringerer Tiefe als die Tiefe der Kühlkanäle 4, um einen Kühlmitteldurchfluss durch den Kühlkanal auch bei eingeschraubtem Befestigungsbolzen zu ermöglichen.

## Patentansprüche

1. Stranggießkokille mit den Gießquerschnitt umschließenden Kokillenplatten (1), in denen Kühlkanäle (4) verlaufen, wobei die Kokillenplatten mittels Schraubenelementen mit einem Wasserkasten verbunden sind und die Schraubenelemente aus Befestigungsbolzen mit einem Gewindeschaft bestehen, der in Befestigungsgewinde (2,3) in der Kokillenplatte (1) einschraubbar ist, wobei
die Befestigungsgewinde mit ihren Mittellängsachsen jeweils zwischen zwei benachbarten Kühlmittelkanälen verlaufend angeordnet sind, der Durchmesser jeder Gewindebohrung größer ist als der Abstand zwischen zwei nebeneinander liegenden Kühlkanälen (4) und die Bohrungen für die Befestigungsgewinde im Abstand von der Sohle der Kühlkanäle, die Einschraubtiefe der Befestigungsbolzen begrenzend, enden.

2. Stranggießkokille nach Anspruch 1,
**dadurch gekennzeichnet,**
**dass** der Durchmesser der Befestigungsgewinde (3) im Vergleich mit Befestigungsgewinden (5) in Vollmaterial größer ausgebildet ist, so dass sie die gleiche tragende Fläche besitzen.

3. Stranggießkokille nach einem der vorstehenden Ansprüche,
**dadurch gekennzeichnet,**
**dass** zur Verqleichmäßigung der Strömung in den Kühlkanälen bzw. zur Erzielung von höheren Strömungsgeschwindigkeiten deren Kanalquerschnitt oberhalb und/oder unterhalb sowie seitlich der Befestigungsgewinde (3) durch Füllstücke reduziert ist.

## Claims

1. Continuous casting mould with mould plates (1), which enclose the casting cross-section and in which cooling channels (4) extend, wherein the mould plates are connected with a water tank by means of screw elements and the screw elements consist of fastening bolts with a threaded shank screwable into fastening threads (2, 3) in the mould plate (1), wherein the fastening threads are arranged to extend by the centre longitudinal axes thereof respectively between two adjacent coolant channels, the diameter of each threaded bore is greater than the spacing between two mutually adjacent cooling channels (4) and the bores for the fastening threads end at a spacing from the base of the cooling channel so as to bound the screw-in depth of the fastening bolts.

2. Continuous casting mould according to claim 1, **characterised in that** the diameter of the fastening threads (3) is formed to be greater by comparison with the fastening threads (5) in solid material so that they have the same load-bearing area.

3. Continuous casting mould according to one of the preceding claims, **characterised in that** for evening out the flow in the cooling channels or for achieving higher flow speeds the channel cross-section thereof is reduced above and/or below as well as laterally of the fastening threads (3) by fillers.

## Revendications

1. Lingotière de coulée continue avec des plaques (1) de lingotière entourant la section transversale de coulée, dans lesquelles s'étendent des canaux de refroidissement (4), les plaques de lingotière pouvant être raccordées au moyen d'éléments vissés avec une boîte à eau et les éléments vissés étant constitués de boulons de fixation avec une tige filetée, qui peut être vissée dans des taraudages de fixation (2,3) dans la plaque (1) de la lingotière, où
les taraudages de fixation sont disposés avec leurs axes longitudinaux centraux à chaque fois en s'étendant entre deux canaux d'agent de refroidissement adjacents, le diamètre de chaque trou taraudé est supérieur à la distance entre deux canaux de refroidissement (4) situés l'un à côté de l'autre et les trous pour les taraudages de fixation se terminent à une certaine distance de la semelle des canaux de refroidissement, limitant la profondeur de vissage des boulons de fixation.

2. Lingotière de coulée continue selon la revendication 1, **caractérisée en ce que** le diamètre des taraudages de fixation (3) est réalisé plus grand par rapport à des taraudages de fixation (5) dans le matériau plein, de manière telle qu'ils présentent la même surface portante.

3. Lingotière de coulée continue selon l'une quelconque des revendications précédentes, **caractérisée**
**en ce que** pour uniformiser l'écoulement dans les canaux de refroidissement ou, selon le cas, pour atteindre des vitesses d'écoulement supérieures, leur section transversale de canal au-dessus et/ou au-dessous des taraudages de fixation (3) ainsi que latéralement par rapport à ceux-ci est réduite par des pièces de remplissage.
